# EUROPÄISCHE PATENTSCHRIFT

(11) **EP 0 223 734 B1**
(45) Veröffentlichungstag und Bekanntmachung des Hinweises auf die Patenterteilung: **25.09.1991**
(21) Anmeldenummer: 86730191.3
(22) Anmeldetag: 21.11.1986
(51) Int. Cl.: D04H 3/03

(54) **Verfahren zur Herstellung eines Vlieses aus Endlosfäden und Vorrichtung zur Durchführung des Verfahrens**
Method for making a fleece of filaments, and apparatus for carrying out the method
Procédé de fabrication d'une nappe de filaments et appareil pour la mise en oeuvre du procédé

(30) Priorität: 21.11.1985 DE 3541128
(43) Veröffentlichungstag der Anmeldung: 27.05.1987
(73) Patentinhaber: J. H. Benecke AG, D-30419 Hannover (DE); Corovin GmbH, D-31201 Peine (DE)
(72) Erfinder: Mente, Kurt, D-3000 Hannover 21 (DE); Knitsch, Gerhard, D-3002 Wedemark (DE)
(74) Vertreter: Thömen, Uwe, Dipl.-Ing.

(56) Entgegenhaltungen:
- DE-A- 1 785 158
- DE-A- 2 421 401
- FR-A- 2 112 416

## Beschreibung

Die Erfindung betrifft ein Verfahren zur Herstellung eines Vlieses aus Endlosfänden gemäß dem Oberbegriff des Anspruchs 1. Außerdem befaßt sich die Erfindung mit einer Vorrichtung zur Durchführung des Verfahrens.

Durch die DE-PS 1 785 158, GB-PS 1 282 176 und GB-PS 1 297 582 sind bereits Verfahren und Vorrichtungen der eingangs vorausgesetzten Gattung bekannt. Dabei wird aus einer Schmelze und aus Spinndüsen eine Fadenschar durch eine Fadenabzugsvorrichtung geführt, welche an ihrem oberen Ende eine Fadenabzugsdüse besitzt. Letztere wird mit hoch verdichteter Preßluft beschickt.

An den engsten Ringspalt der Fadenabzugsdüse schließt sich die sogenannte Lavalerweiterung an, an deren Austritt ein Unterdruck erzeugt wird. Dieser Unterdruck stellt sich über ein inneres fadenführendes Röhrchen auch am Eintritt der Fadenabzugsdüse ein und ermöglicht das Einfädeln der Fadenschar.

Der Lavalerweiterung schließt sich ein Fadenabzugsrohr mit dem inneren Durchmesser der Lavalerweiterung an, in welches Luft mit Überschallgeschwindigkeit einströmt. Etwa nach der halben Länge des Fadenabzugsrohres von einer Gesamtlänge von beispielsweise 250 mm tritt ein Verdichtungsstoß mit anschließender Unterschallströmung ein, die sich in einem folgenden Fadenführungsrohr mit vier - bis sechsfachem Querschnitt weiter verlangsamt.

In der das Fadenabzugsrohr und das Fadenführungsrohr umfassenden Fadenabzugsvorrichtung erfolgt also eine Verstreckung der Fäden, die dadurch dünner werden. Der wesentliche Anteil der Fadenabzugskraft zur Verstreckung der Fäden wird vom Fadenabzugsrohr aufgebracht. Das Fadenführungsrohr hat lediglich die Aufgabe, die Fadenschar zu einer Spreizdüse und gegebenenfalls zu sogenannten Coandaschalen zu transportieren, um die Fäden gleichmäßig zu verteilen und zu spreizen, bevor sie auf eine Unterlage zur Bildung des Vlieses treffen.

Zur Erzielung großflächiger Vliesbahnen ist es üblich, eine Vielzahl von Fadenabzugsvorrichtungen nebeneinander anzuordnen, wobei die einzelnen Fadenabzugsdüsen jeweils mit der hochverdichteten Preßluft als gasförmiges Treibmittel beschickt werden. Das soweit beschriebene und bekannte Verfahren hat sich in der Praxis zwar bewähren können, dennoch ist es nicht frei von Nachteilen. Die zur Verstreckung der Fäden erforderliche Preßluftenergie stellt nämlich einen erheblichen Kostenfaktor dar, was sich zwangsläufig im Endpreis des Vlieses niederschlagen muß.

Man könne nun zwar daran denken, den Kostenfaktor für die benötigte Energie dadurch zu senken, daß die Preßluftenergie verringert wird, jedoch verbietet sich diese Maßnahme, weil dann die erforderliche Fadenabzugskraft und die benötigte Verstreckung zur Herstellung eines einwandfreien Vlieses nicht mehr gegeben sind. Man ist deshalb auf die hohe Preßluftenergie zur Erzielung einer optimalen Fadenabzugskraft und einer optimalen Verstreckung angewiesen.

Hier greift nun die Erfindung ein, der die Aufgabe zugrunde liegt, ein Verfahren zu schaffen, welches unter Beibehaltung der benötigten Fadenabzugskraft gleichwohl eine Kostenverringerung hinsichtlich des benötigten Energiebedarfs ermöglicht. Außerdem soll durch die Erfindung eine Vorrichtung zur Durchführung eines solchen Verfahrens angegeben werden.

Zur Lösung der Aufgabe ist bei dem im Oberbegriff des Anspruchs 1 vorausgesetzten Verfahren vorgesehen, daß auch im Bereich des Ausganges der Fadenabzugsvorrichtung ein gasförmiges Treibmittel mit geringerem Druck und Volumen mittels einer zusätzlichen Schubdüse zugeführt wird, und daß gleichzeitig der Eingangsdruck und das Eingangsvolumen verringert werden.

Die Erfindung beschreitet also den überraschenden Weg, zusätzlich eine Schubdüse zur Einspeisung mit Preßluftenergie vorzusehen. Obwohl dadurch scheinbar ein Mehraufwand betrieben wird, liegt der Erfindung die Erkenntnis zugrunde, daß gleichzeitig eine Verringerung der der Fadenabzugsdüse zugeführten Preßluftenergie vorgenommen werden kann, und zwar unter Beibehaltung der ursprünglichen Fadenabzugskraft. Die Energieeinsparung an der Fadenabzugsdüse ist dabei größer als die zusätzlich an der Schubdüse benötigte Energie, so daß insgesamt eine Energieersparnis und Kosteneinsparung erzielt wird. In Versuchen konnte festgestellt werden, daß sich eine beachtliche Energieersparnis von immerhin knapp 30% erreichen läßt. Ein weiterer gravierender Vorteil der Erfindung besteht darin, daß diese Energieersparnis vorrichtungsmäßig in einfacher Weise dadurch erzielt wird, daß zwischen dem unteren Ende des Fadenführungsrohres und der Spreizdüse lediglich ein Bauteil - nämlich eine Schubdüse - eingesetzt wird.

Zu besseren Verständnis der Erfindung wird nachfolgend ein an einer Versuchsanordnung ermitteltes Zahlenbeispiel gegeben, und es sei darauf hingewiesen, daß sich die Versuchsanordnung auf das eingangs vorausgesetzte bekannte Verfahren bezieht. Gemessen wurde dabei die Fadenabzugskraft - ermittelt an einem 0,13 mm dicken Kupferdraht - einer üblichen Fadenabzugsdüse mit einem engsten Querschnitt bzw. Ringspalt von 5 mm² und einem Fadenabzugsrohr mit einem Längen/Durchmesserverhältnis von 43. Bei einer Preßluftmenge V₀ = 〈1〉 (72 m³/h) und einem Preßluftdruck (Düsenvordruck) p₀ = 2100 kPa (21 bar) beträgt die Fadenabzugskraft ca. 0,18 N (Newton). Diese Fadenabzugskraft ist beispielsweise erforderlich, wenn ein Polypropylenvlies mit einem Fadentiter von 2 dtex hergestellt werden soll.

Die genannten Werte für die Preßluftmenge V₀ und den Preßluftdruck p₀ stellen in der Praxis übliche Größen dar, und an Hand dieser Zahlen soll nachfolgend unter Verwendung der Formel für die isotherme Verdichtungsleistung
die durch die Erfindung erzielbare Energieersparnis verdeutlicht werden. Mit den genannten Werten V₀ und p₀ beträgt die isotherme Verdichtungsleistung bei dem bekannten Verfahren N = kx219,2 (k ist eine Konstante; von Bedeutung ist hier lediglich der Zahlenwert 219,2).

Ausgehend von den obigen Zahlenwerten liegen die Verhältnisse bei der Erfindung wie folgt: an der Fadenabzugsdüse werden die Preßluftmenge und der Preßluftdruck auf V₁ = 52,4 m³/h und p₁ = 1600 kPa (16 bar) verringert. Daraus ergibt sich eine Verdichtungsleistung von N₁ = kx145,3.

An der Schubdüse am unteren Ende des Fadenführungsrohres werden folgende Werte zugrunde gelegt: V₂ = 19,6 m³/h und p₂ = 190 kPa (1,9 bar). Daraus errechnet sich eine isotherme Verdichtungsleistung von N₂ = kx12,6.

Wie man sieht, ergibt die Addition von V₁ und V₂ wieder den eingangs vorausgesetzten Wert V₀ = 72 m³/h. Die Verringerung der Preßluftmenge an der Fadenabzugsdüse kann also für die Preßluftmenge an der Schubdüse verwendet werden. Entscheidend ist nun die Engergiebilanz, denn der Summe von N₁ und N₂ = kx157,9 steht der oben bei dem ohne Anwendung der Erfindung beim bekannten Verfahren errechnete höhere Wert von N = kx 219,2 gegenüber. Daraus ergibt sich eine Energieersparnis von etwa 28 %, und zwar - was ein wichtiger Aspekt ist - unter Beibehaltung der Fadenabzugskraft.

Ausgehend von den physikalischen Gesetzmäßigkeiten der isothermen Verdichtungsleistung, der Fadenabzugskraft, dem Durchflußwiderstand der Fadenabzugsvorrichtung und dem Erfordernis, daß am Saugmund der Fadenabzugsdüse ein Unterdruck von 60 bis 80 kPa (0,6 bis 0,8 bar) herrschen sollte, um die Fadenschar in die Fadenabzugsdüse einfädeln zu können, und ausgehend davon, daß die Fadenabzugskraft zur Erzielung eines bestimmten Fadentiters nicht verringert werden darf, hat sich ein Längen/Durchmesserverhältnis des Fadenabzugsrohres je nach Polymer und Titer von l/d = 80 bis 180 bewährt. Dabei ist das Fadenführungsrohr in den Dimensionen und seinen Abmessungen frei wählbar, so lange der Durchflußwiderstand von 1 kPa (0,01 bar) nicht überschritten wird.

Bei größeren Durchflußwiderständen steigt der Druck am Saugmund der Fadenabzugsdüse nämlich unzulässig an, so daß abgerissene Fäden - verursacht von Fehlstellen im Polymer - nicht mehr eingefangen werden können. Wenn sich die Fadenrisse summieren, kann es zu erheblichen Betriebsstörungen kommen.

Bei dem voranstehenden Zahlenbeispiel ermöglicht die Erfindung bei gleicher Fadenabzugskraft eine Verringerung des Preßluftdruckes p₁ vor der Fadenabzugsdüse von 2100 auf 1600 kPa sowie eine Verringerung der Luftmenge V₁ von 72 auf 52,4 m³/h. Hierbei beträgt das Längen/Durchmesserverhältnis des Fadenabzugsrohres in zweckmäßiger Ausgestaltung der Erfindung l/d = 110.

Die an der Schubdüse bei gleichzeitiger Verringerung der Preßluftmenge an der Fadenabzugsdüse vorgesehene Zusatzluft wird bei der Erfindung auf einem relativ niedrigen Druckniveau von p₂ = 190 kPa (1,9 bar) zugeführt. Insgesamt ist die isotherme Verdichtungsleistung für die Luftmenge an der Schubdüse bei dem niedrigen Vordruck so gering, daß die beschriebene beachtliche Energieersparnis erzielt werden kann.

Ein weiterer Vorteil der Erfindung besteht darin, daß die Schubdüse eine Verkürzung des Fadenführungrohres ermöglicht, dessen Durchflußwiderstand damit herabgesetzt wird. Bei Einhaltung des Gesamtdurchflußwiderstandes der Abzugsvorrichtung lassen sich somit die weiter oben schon erwähnten Längen/Durchmesserverhältnisse durch Verlängerung des Fadenabzugsrohres realisieren.

Damit sind aber die positiven Auswirkungen der bei der Erfingung vorgesehenen Schubdüse noch nicht erschöpft. Überraschend hat sich nämlich gezeigt, daß die Zuführung der zusätzlichen Preßluftmenge unter dem relativ geringem Druck vor einer mit Coandaschalen versehenen Spreizdüse in vorteilhafter Weise dazu beiträgt, daß die Verteilung der Fadenschar gleichmäßiger wird. Dadurch wird die Qualität des Vlieses - bei dem es auf eine gleichmäßige Verteilung ankommt - erhöht. Der Spreizwinkel an den Coandaschalen wird nämlich mit zunehmender Luftmenge größer, wodurch die Verteilung der Fadenschar gleichmäßiger wird.

Andere zweckmäßige Ausgestaltungen und vorteilhafte Weiterbildungen der Erfindung sind in den Unteransprüchen angegeben und der Zeichnung zu entnehmen. Nachfolgend wird die Erfindung an Hand des in der Zeichnung dargestellten Ausführungsbeispiels näher erläutert. Es zeigen:
- Fig. 1: eine schematische Darstellung einer Vorrichtung zur Herstellung eines Vlieses aus Endlosfäden, und
- Fig. 2: eine Querschnittsansicht einer Schubdüse.

Bei der in Fig. 1 zu erkennenden Vorrichtung werden Endlosfäden 10 in Richtung des Pfeiles A von einer an sich bekannten Fadenabzugsdüse 12 angesaugt. Die Endlosfäden 10 werden in üblicher Weise aus einer Schmelze gewonnen und durch in der Zeichnung nicht dargestellte Spinndüsen geführt.

Die Fadenabzugsdüse 12 besitzt einen Preßluftanschluß 14 zur Zuführung einer Preßluftmenge V₁ unter dem Druck p₁. An die Fadenabzugsdüse 12 schließt sich ein Fadenabzugsrohr 16 an, und über einen Übergangskonus 18 ist ein Fadenführungsrohr 20 angeschlossen.

Die oben abgezogenen Endlosfäden 10 treten unten aus einer Spreizdüse 26 aus, welche mit Coandaschalen 28 versehen ist. Hier wird der sogenannte Coanda-Effekt ausgenutzt, um die Fäden 30 zu spreizen, bevor sie auf ein luftdurchlässiges unter Vakuum stehendes Siebförderband 32 aufschlagen, wodurch das Vlies gebildet wird.

Die Fadenabzugskraft wird vorwiegend im Fadenabzugsrohr 16 erzeugt, welches in der ersten Hälfte mit Überschallgeschwindigkeit und nach dem Verdichtungsstoß mit Unterschallgeschwindigkeit durchströmt wird. Die Fäden erreichen dabei Geschwindigkeiten von 30 bis 100 m/s je nach Größe des Fadentiters. Durch den zwischen dem Fadenabzugsrohr 16 und dem Fadenführungsrohr 20 befindlichen Übergangskonus 18, der einen Kegelwinkel von kleiner als 8° besitzt, wird der Durchflußwiderstand gering gehalten. Die soweit beschriebene Vorrichtung ist bekannt.

Das Fadenführungsrohr 20 fördert die Fadenschar zu einer bei der neuen Vorrichtung vorhandenen Schubdüse 22, die zwischen dem Fadenführungsrohr 20 und der Spreizdüse 26 angeordnet ist und einen Preßluftanschluß 24 besitzt, über welchen unter einem geringen Druck p₂ eine Luftmenge V₂ zugeführt wird. Das Fadenführungsrohr 20 ist so dimensioniert, daß der Durchflußwiderstand weniger als 1 kPa (0,01 bar) beträgt.

In Fig. 2 ist der nähere Aufbau der Schubdüse 22 dargestellt, die mit dem Fadenführungsrohr 20 verschweißt ist. Die Schubdüse 22 umfaßt ein erstes Gewindeteil 34, welches mit einem zweiten Gewindeteil 38 verschraubt und durch einen Zylinderstift 36 gegen Verdrehen gesichert ist. Insgesamt bilden das erste Gewindeteil 34 und das zweite Gewindeteil 38 eine Rohrverlängerung 40.

Weitere Bestandteile der Schubdüse 22 sind ein drehbarer Verstellring 42, welcher durch Drehung in axialer Richtung bewegt werden kann, sowie ein Mantel 48 und ein konisches Übergangsstück 50, welches mit dem Eingang der Spreizdüse 26 verschweißt ist.

An den in Fig. 1 schon gezeigten Preßluftanschluß 24 schließt sich eine Vorkammer 52 an, welche über Bohrungen 54 mit einem Stauraum 56 verbunden ist. Die Innenwandung des Verstellringes 42 bildet von dem Stauraum 56 zu dem Fadenführungsraum 60 eine Zuführung in Form einer Lavalerweiterung 46 mit einem Luftaustritt 44.

Der engste Querschnitt ist mit der Bezugsziffer 58 bezeichnet, und L gibt die Länge der Lavalerweiterung 46 an. Zur Einstellung des Luftdruckes am Luftaustritt 44 kann die Länge L der Lavalerweiterung 46 durch Verdrehen des Verstellringes 42 beeinflußt werden.

Zu diesem Zweck sind der Mantel 48 sowie das erste Gewindeteil 34 axial und radial fixiert. Die Preßluft V₂; p₂ strömt durch den Preßluftanschluß 24 in die Vorkammer 52 und über die Bohrungen 54 in den Stauraum 56 und anschließend durch den engsten Querschnitt 58 zum Luftaustritt 44 bzw. zur Lavalerweiterung 46. Um den Durchflußwiderstand der Schubdüse 22 gering zu halten, ist das zweite Gewindeteil 38 an seinem Ende bzw. Austritt und das konische Übergangsstück an seinem Eintritt konisch erweitert.

In Fig. 1 sind der Durchmesser des Fadenabzugsrohres 16 mit d₁ und die Länge mit l₁ bezeichnet, während d₂ und l₂ den Durchmesser bzw. die Länge des Fadenführungsrohres 20 angeben. Durch die Einschaltung der Schubdüse 22 können die Längen/Durchmesserverhältnisse variiert werden.

Das Verhältnis l₁/d₁ beträgt zur Erzielung einer optimalen Fadenabzugskraft etwa 110. Das Fadenführungsrohr 20 bestimmt maßgeblich den Durchflußwiderstand, und hier wird das Verhältnis l₂/d₂ so gewählt, daß sich der weiter oben schon genannte Durchflußwiderstand von kleiner als 0,01 bar ergibt. Selbstverständlich sind für die genannten Verhältnisse im Rahmen der Erfindung auch andere Werte möglich.

## Patentansprüche

1. Verfahren zur Herstellung eines Vlieses aus Endlosfäden (10), unter Einfluß eines gasförmigen Treibmittels mit hoher Geschwindigkeit als Fadenschar aus Spinndüsen abgezogen und nach Durchlauf einer rohrförmigen Fadenabzugsvorrichtung (16; 20) auf einer Unterlage (32) zur Bildung des Vlieses abgelegt werden, wobei einer am Eingang der Fadenabzugsvorrichtung (16; 20) befindlichen Fadenabzugsdüse (12) zur Erzielung einer gewünschten Fadenabzugskraft das gasförmige Treibmittel unter einem bestimmten Eingangsdruck (p₁) (Preßluftdruck) und mit einem bestimmten Eingangsvolumen (V₁) (Preßluftmenge) zugeführt wird, dadurch gekennzeichnet, daß auch im Bereich des Ausganges der Fadenabzugsvorrichtung (16;20) ein gasförmiges Treibmittel mit geringerem Druck (p₂) und Volumen (V₂) mittels einer zusätzlichen Schubdüse (22) zugeführt wird, und daß gleichzeitig der Eingangsdruck (p₁) und das Eingangsvolumen (V₁) verringert werden.

2. Verfahren nach Anspruch 1, dadurch gekennzeichnet, daß der Eingangsdruck (p₁) und das Eingangsvolumen (V₁) derart verringert werden und das Längen/Durchmesserverhältnis (l₁/d₁; l₂/d₂) des die Fadenabzugsvorrichtung bildenden Fadenabzugsrohres (16) und des Fadenführungsrohres (20) so gewählt wird, daß die ohne die zusätzliche Treibmittelzuführung vorhandene Fadenabzugskraft erhalten bleibt.

3. Verfahren nach Anspruch 2, dadurch gekennzeichnet, daß das Längen/Durchmesserverhältnis (l₁/d₁) des Fadenabzugsrohres (16) zwischen den Werten 80 und 180 liegt.

4. Verfahren nach einem der vorhergehenden Ansprüche 1 - 3, dadurch gekennzeichnet, daß das Druckverhältnis des absoluten Eingangsdruckes (p₁) an der Fadenabzugsdüse (12) zum Druck (p₂) an der Schubdüse (22) größer als der Wert 3 gewählt wird.

5. Verfahren nach einem der vorhergehenden Ansprüche 1 - 4, dadurch gekennzeichnet, daß die Endlosfäden (10) im Anschluß an die Schubdüse zu einer Spreizdüse (26) mit Coandaschalen geführt werden, um die Fäden (30) vor dem Ablegen auf der Unterlage (32) zu spreizen.

6. Vorrichtung zur Durchführung des Verfahrens, mit einer in ein Fadenabzugsrohr einmündenden Fadenabzugsdüse, einem auf das Fadenabzugsrohr folgenden Fadenführungsrohr, an welches sich eine Spreizdüse anschließt, dadurch gekennzeichnet, daß an dem der Spreizdüse (26) zugewandten Ende des Fadenführungsrohres (20) eine Schubdüse (22) angeordnet ist, und daß die Schubdüse (22) in die Spreizdüse (26) einmündet.

7. Vorrichtung nach Anspruch 6, dadurch gekennzeichnet, daß die Schubdüse (22) eine verstellbare Lavalerweiterung (46) aufweist.

8. Vorrichtung nach einem der vorhergehenden Ansprüche 6 - 7, dadurch gekennzeichnet, daß die Schubdüse (22) mittels Schraubverbindungen zwischen dem Fadenführungsrohr (20) und der Spreizdüse (26) angeordnet ist.

9. Vorrichtung nach einem der vorhergehenden Ansprüche 6 - 8, dadurch gekennzeichnet, daß das Längen/Durchmesserverhältnis (l₁/d₁) des Fadenabzugsrohres (16) zwischen 80 und 180 liegt.

10. Vorrichtung nach einem der vorhergehenden Ansprüche 6 - 9, dadurch gekennzeichnet, daß ein zwischen dem Fadenabzugsrohr (16) und dem Fadenführungsrohr befindlicher Übergangskonus (18) einen Kegelwinkel von weniger als 8° besitzt.

11. Vorrichtung nach einem der vorhergehenden Ansprüche 6 - 10, dadurch gekennzeichnet, daß die Schubdüse (22) einen Preßluftanschluß (24) besitzt, an welchen sich eine Vorkammer (52) anschließt, die über Bohrungen (54) mit einem Stauraum (56) verbunden ist.

12. Vorrichtung nach Anspruch 11, dadurch gekennzeichnet, daß der Stauraum (56) über einen verengten Querschnitt (58) in einen rohrförmigen Fadenführungsraum (60) einmündet, an welchen sich die Spreizdüse (26) anschließt.

13. Vorrichtung nach Anspruch 12, dadurch gekennzeichnet, daß der Fadenführungsraum (60) über ein konisches Übergangsstück (50) in die Spreizdüse (26) einmündet.

14. Vorrichtung nach einem der vorhergehenden Ansprüche 7 - 13, dadurch gekennzeichnet, daß die Schubdüse (22) einen inneren, durch Drehung in axialer Richtung verschiebbaren Verstellring (42) besitzt, wodurch die Lavalerweiterung (46) veränderbar ist.

15. Vorrichtung nach einem der vorhergehenden Ansprüche 6 - 14, dadurch gekennzeichnet, daß die Abmessungen des Fadenführungsrohres (20) so gewählt sind, daß der Durchflußwiderstand kleiner als 0,01 bar ist.

## Claims

1. Process for producing an fleece from filaments (10), which under the influence of a gaseous blowing agent, are removed at high speed as a plurality of filaments from spinnerets and alter traversing a tubular thread discharge device (16,20) are placed on a substrate (32) for forming the fleece, a thread discharge nozzle (12) located at the inlet of the thread discharge device (16,20), for obtaining the desired thread discharge force, is supplied with the gaseous blowing agent under a given inlet pressure (p₁) (compressed air pressure) and with a given inlet volume (V₁) (compressed air quantity), characterized in that also in the vicinity of the out let of the thread discharge device (16,20) is supplied a gaseous blowing agent with a lower pressure (p₂) and volume (V₂) by means of an additional thrust nozzle (22) and that simultaneously the inlet pressure (p₁) and the inlet volume (V₁) are reduced.

2. Process according to claim 1, characterized in that the inlet pressure (p₁) and the inlet volume (V₁) are reduced in such away that the length/diameter ratio (l₁/d₁; l₂/d₂) of the thread discharge tube (16) forming the thread discharge device and the thread guidance tube (20) is chosen in such a way that the thread discharge force present without the additional blowing agent supply is maintained.

3. Process according to claim 2, characterized in that the length/diameter ratio (l₁/d₁) of the thread discharge tube (16) is between 80 and 180.

4. Process according to one of the preceding claims 1 - 3, characterized in that the pressure ratio of the absolute inlet pressure (p₁) at the thread discharge nozzle (12) to the pressure (p₂) at the thrust nozzle (22) is higher than 3.

5. Process according to one of the preceding claims 1 - 4, characterized in that, following onto the thrust nozzle, the filaments (10) are fed to a spreading nozzle (26) with Coanda shells, in order to spread the threads (30) prior to placing on the substrate (32).

6. Apparatus for performing the process with a thread discharge nozle issuing into a thread discharge tube and a thread guidance tube following the latter and to which is connected a spreading nozzle, characterized in that on the end of the thread guidance tube (20) facing the spreading nozzle (26) is placed a thrust nozzle (22) and that the latter issues into the spreading nozzle (26).

7. Apparatus according to claim 6, characterized in that the thrust nozzle (22) has an adjustable Laval extension (46).

8. Apparatus according to one of the claims 6 or 7, characterized in that the thrust nozzle (22) is placed by means of screw connections between the thread guidance tube (20) and the spreading nozzle (26).

9. Apparatus according to one of the preceding claims 6 to 8, characterized in that the length/diameter ratio (l₁/d₁) of the thread discharge tube (16) is between 80 and 180.

10. Apparatus according to one of the preceding claims 6 to 9, characterized in that a transition cone (18) between the thread discharge tube (16) and the thread guidance tube has a cone angle of less than 8°.

11. Apparatus according to one of the preceding claims 6 to 10, characterized in that the thrust nozzle (22) has a compressed air connection (24) to which is connected an antichamber (52), which is connected by bores (54) to a damming-back zone (56).

12. Apparatus according to claim 11, characterized in that the damming-back zone (56) issues via a constricted cross-section (58) into a tubular thread guidance zone (60), to which is connected the spreading nozzle (26).

13. Apparatus according to claim 12, characterized in that the thread guidance zone (60) issues via a conical transition piece (50) into the spreading nozzle (26).

14. Apparatus according to one of the preceding claims 7 to 13, characterized in that the thrust nozzle (22) has an inner adjusting ring (42), which is axially displaceable by turning, so that the Laval enlargement (46) can be modified.

15. Apparatus according to one of the preceding claims 6 to 14, characterized in that the dimensions of the thread guidance tube (20) are so chosen that the flow resistance is smaller than 0.01 bar.

## Revendications

1. Procédé de fabrication d'une nappe de filaments continus (10), extraits à grande vitesse, sous l'influence d'un agent propulseur sous forme de gaz, à la sortie de filières en nappes de filaments, et déposés, après avoir traversé un dispositif d'extraction de filaments tubulaire (16, 20), sur un support (32) pour la formation de la nappe, l'agent propulseur sous forme de gaz étant, sous une pression d'entrée déterminée (P₁) (pression d'air comprimé) et un volume d'entrée déterminé (V₁) (quantité d'air comprimé) amené à une filière d'extraction de filaments (12) se trouvant à l'entrée du dispositif d'extraction de filaments (16, 20), pour produire la force d'extraction de filaments souhaitée, caractérisé en ce qu'un agent propulseur sous forme de gaz, sous une faible pression (P₂) et un faible volume (V₂), est également amené, au moyen d'une filière de poussée complémentaire (22), dans la zone de la sortie du dispositif d'extraction de filaments (16, 20) et en ce que la pression d'entrée (P₁) et le volume d'entrée (V₁) sont simultanément réduits.

2. Procédé suivant la revendication 1, caractérisé en ce que la pression (P1) et le volume d'entrée (V₁) sont réduits et le rapport longueur/diamètre (l₁/d₁; l₂/d₂) du tube d'extraction de filaments (16) formant le dispositif d'extraction de filaments, et du tube de guidage de filaments (20) choisi de manière que la force d' extraction de filaments existant sans l'amenée complémentaire d'agent propulseur soit conservée.

3. Procédé suivant la revendication 2, caractérisé en ce que le rapport longueur/diamètre (l₁/d₁) du tube d'extraction de filaments (16) se situe entre les valeurs 80 et 180.

4. Procédé suivant une des revendications précédentes 1 à 3, caractérisé en ce que le rapport de la pression de la pression d'entrée absolue (P1) à la filière d'extraction de filaments (12), à la pression (P2), à la filière de poussée (22), est choisi plus grand que la valeur 3.

5. Procédé suivant une des revendications précédentes 1 à 4, caractérisé en ce que les filaments continus (10) passent de la filière de poussée à une filière d'écartement (26) comprenant des surfaces Coanda afin d'écarter les filaments (30) avant qu'ils soient déposés sur le support (32).

6. Dispositif de mise en oeuvre du procédé, comprenant une filière d'extraction de filaments débouchant dans un tube d'extraction de filaments, auquel est raccordé un tube de guidage de filaments qui est relié à une filière d'écartement, caractérisé en ce qu'une filière de poussée (22) est à l'extrémité du tube de guidage de filaments tournée vers la filière d'écartement (26) et en ce que la filière de poussée (22) débouche dans la filière d'écartement (26).

7. Dispositif suivant la revendication 6, caractérisé en ce que la filière de poussée (22) présente un élargissement réglable de Laval (46).

8. Dispositif suivant une des revendications précédentes 6 à 7, caractérisé en ce que la filière de poussée (22) est, au moyen d'assemblages par vis, disposé entre le tube de guidage de filaments (20) et la filière d'écartement (26).

9. Dispositif suivant une des revendications précédentes 6 à 8, caractérisé en ce que le rapport longueur/diamètre (l₁/d₁) du tube d'extraction de filaments (16) se situe entre 80 et 180.

10. Dispositif suivant une des revendications précédentes 6 à 9, caractérisé en ce qu'un cône de raccordement (18), entre le tube d'extraction de filaments (16) et le tube de guidage de filaments, possède un angle au sommet de moins de 8°.

11. Dispositif suivant une des revendications précédentes 6 à 10, caractérisé en ce que la filière de poussée (22) possède un raccordement d'air comprimé (24), raccordé à une préchambre (52) qui est reliée, par des trous (54), à une chambre de retenue (56).

12. Dispositif suivant la revendication 11 caractérisé en ce que la chambre de retenue (56) débouche, avec une section rétrécie (58), dans une chambre tubulaire de guidage des filaments (60), à laquelle est raccordée la filière d'écartement (26).

13. Dispositif suivant la revendication 12, caractérisé en ce que la chambre de guidage de filaments (60) débouche en passant par un élément conique de raccordement (50), dans la filière d'écartement (26).

14. Dispositif suivant une des revendications précédentes 7 à 13, caractérisé en ce que la filière de poussée (22) possède une bague de réglage interne (42), déplaçable par rotation, dans le sens axial, ce qui permet de modifier l'élargissement de Laval (46).

15. Dispositif suivant une des revendications précédentes 6 à 14, caractérisé en ce que les dimensions du tube de guidage des filaments (20) sont choisies de manière que la résistance à l'écoulement est inférieure à 0,01 bar.
